# FASCICULE DE BREVET EUROPEEN

(11) **EP 1 476 287 B1**
(45) Date de publication et mention de la délivrance du brevet: **22.11.2006**
(21) Numéro de dépôt: 03814475.4
(22) Date de dépôt: 20.01.2003
(51) Int. Cl.: B28B 1/02

(54) **TOUR DE POTIER COMPORTANT UN DISPOSITIF DE GUIDAGE POUR LE FORMAGE**
TÖPFERSCHEIBE MIT EINER FÜHRUNGSEINRICHTUNG ZUR FORMUNG
POTTER'S WHEEL COMPRISING A GUIDE DEVICE FOR SHAPING

(30) Priorité: 18.01.2002 FR 0200636
(43) Date de publication de la demande: 17.11.2004
(73) Titulaire: Heller, 61160 Trun (FR)
(72) Inventeur: D'ESTAIS, Mathias, F-14610 Cairon (FR)
(74) Mandataire: Breese, Pierre
(86) Numéro de dépôt international: PCT/FR2003/000174
(87) Numéro de publication internationale: WO 2004/060624

(56) Documents cités:
- DE-A- 3 418 067
- FR-A- 2 223 153
- GB-A- 679 097
- GB-A- 1 603 708
- US-A- 4 702 920
- US-A- 5 047 194

## Description

La présente invention concerne le domaine de la réalisation des poteries à l'aide de machines appelées "tour", et notamment pour la réalisation de poteries par des enfants.

La présente invention se rapporte plus particulièrement à un tour de potier pour le façonnage de poteries, composé d'un socle supportant une girelle pouvant être entraînée en rotation selon un axe de rotation.

L'art antérieur connaît déjà des tours de potier pour le façonnage de poteries.

Il existe notamment un dispositif décrit dans la demande de brevet N° US4057384. Ce système permet de centrer une motte de terre par la pression d'un outil unique. Cet outil est mobile le long d'un bras. Ce bras est orientable dans toutes les directions par une poignée située dans le prolongement du bras. L'avantage de ce type de système est de faciliter le centrage de la terre, opération source de grandes difficultés pour le débutant.

Ce système permet de centrer la motte de terre, mais ne permet pas d'effectuer le façonnage de la poterie à proprement parler, au cours duquel on donne une forme propre à la poterie, et au cours duquel on peut opérer une décoration en relief de la surface extérieure de la poterie.

De plus, ce dispositif ne comporte qu'un seul bras de centrage. Ce dispositif est donc mal adapté au modelage d'objets de petite taille. En effet, dans ce cas, la motte de terre est de petite taille et peut se décoller facilement de la girelle.

Enfin, ce dispositif ne permet pas à l'utilisateur d'être convenablement guidé lorsqu'il mime le geste que le potier effectue normalement à mains nues et ne permet donc pas de s'initier facilement aux techniques de l'artisan potier.

L'art antérieur connaît également la demande de brevet allemand N° DE 3418067 qui porte sur un tour de perçage central comportant un plateau (2) pouvant être entraîné en rotation selon un axe de rotation. Ce dispositif est muni d'un anneau de perçage (6) monté sur un axe parallèle avec l'axe de rotation du plateau (2), permettant de percer une poterie en son centre.

Ce dispositif comporte en outre des bords (4) fixes de centrage, permettant de prendre appui pour le centrage de la boule (3).

Force est de constater que l'anneau de perçage (6) ne permet absolument pas d'aide au façonnage extérieur de la poterie puisque cet anneau est mobile verticalement selon cet axe de rotation.

L'art antérieur connaît également la demande de brevet britannique N° GB 1 603 708 qui porte sur un tour pour la décoration des poteries.

Ce tour est muni d'un plateau (6) pouvant être entraîné en rotation selon un axe de rotation.

Ce tour comporte en outre un bras (17) unique présentant une pointe à son extrémité et pouvant être entraîné en balayage au-dessus du plateau (6) par rotation selon un axe parallèle à l'axe de rotation du plateau (6).

Ce tour ne permet pas vraiment d'exercer des efforts de façonnage à la manière du façonnage traditionnel.

L'art antérieur connaît enfin le brevet américain N° US 5 047 194 qui porte sur un tour de potier pour le façonnage d'une poterie (10), du type comportant un socle (23) supportant une girelle (22) pouvant être entraînée en rotation selon un axe de rotation.

Ce tour est équipé d'un outil de façonnage (24), mobile dans différentes directions, présentant un tube de projection (28) présentant à son extrémité distale une buse de projection (36) par laquelle est projeté un flux d'eau (35).

Le façonnage n'est donc pas opéré d'une manière traditionnelle par des efforts manuels, mais par une projection d'eau.

La présente invention entend remédier aux inconvénients de l'art antérieur en proposant un tour muni d'un dispositif de guidage qui favorise l'apprentissage des gestes manuels de façonnage, notamment pour la réalisation de poteries de petites tailles. Ce tour est particulièrement, mais non exclusivement destiné à l'apprentissage du façonnage de poteries par des enfants.

La présente invention consiste en un tour de potier selon revendication 1.

Suivant un mode de réalisation préféré, le dispositif de guidage est constitué par au moins un plot présentant un axe sensiblement parallèle à l'axe de rotation de ladite girelle ainsi qu'au moins un bras de guidage d'un outil, ledit bras de guidage étant mobile par rapport audit plot.

De préférence, le dispositif de guidage est constitué par un support en forme d'arche formée de deux plots reliés entre eux.

Suivant une variante avantageuse, le support est constitué d'une forme cylindrique en U renversé.

Avantageusement, l'outil ou les outils présente(nt) chacun une surface de travail interchangeable.

De préférence, chaque outil présente une poignée.

Suivant un mode de réalisation, ladite poignée est située sur une face opposée à la surface de travail de l'outil.

Suivant un autre mode de réalisation, ladite poignée est décalée radialement par rapport à la surface de travail de l'outil.

Suivant une variante avantageuse, le socle présente un évidemment permettant d'accueillir un réservoir d'eau amovible.

On comprendra mieux l'invention à l'aide de la description, faite ci-après à titre purement explicatif, d'un mode de réalisation de l'invention, en référence aux figures annexées :
- La figure 1 illustre une vue en perspective d'un tour de potier selon l'invention ;
- La figure 2 illustre une vue de détail d'une variante préférée de réalisation du dispositif de guidage ;
- La figure 3 illustre une vue de détail d'un outil à surface de travail interchangeable ; et
- La figure 4 illustre une vue de détail du réservoir d'eau amovible.

Le tour de potier (1) selon l'invention, illustré figure 1, est du type comportant un socle (3) comportant un moteur électrique permettant d'entraîner en rotation selon un axe de rotation A une girelle (4) supportée par le socle (3).

De manière préférentielle, une cuvette est positionnée sous le plateau circulaire supportant la poterie en rotation, ou girelle (4), pour la récupération des liquides évacués à la périphérie de la girelle et le plateau est également percé de trous débouchant dans cette cuvette. Les liquides recueillis dans la cuvette s'écoulent ensuite dans un réservoir d'eau (16).

Le tour de potier (1) selon l'invention est caractérisé en ce qu'il comporte un dispositif de guidage (5) comportant des moyens permettant d'opérer sur ladite poterie (2) des efforts manuels diamétralement opposés par rapport à l'axe A de rotation de ladite girelle (4).

Les opérations de façonnage et de centrage de la poterie s'effectue par un rapprochement latéral des bras de guidage. De cette façon, les outils exercent une pression sur la poterie, ce qui permet de la mettre plus facilement en forme et de la décorer par marquage de sa surface extérieure.

Suivant un mode de réalisation de base, le dispositif de guidage est constitué par au moins un plot (6, 6') vertical présentant un axe de préférence sensiblement parallèle à l'axe A de rotation de ladite girelle (4) ainsi qu'au moins un bras (7, 7') et de préférence deux bras (7, 7') de guidage, pour le guidage respectivement d'un outil (8, 8'), ledit ou lesdits bras de guidage (7, 7') étant mobile(s) par rapport audit(s) plot(s) (6, 6').

Suivant une version préférée, le ou les bras (7, 7') de guidage est ou sont fixé(s) de manière amovible sur le ou les plot(s) (6, 6') par exemple par clipage.

Il est également possible de réaliser des moyens de guidage qui permettent de translater des outils selon des mouvements radiaux diamétralement opposés par rapport à l'axe A de rotation de ladite girelle (4), par exemple grâce à des systèmes de rails.

Suivant un mode de réalisation, le dispositif de guidage (5) est constitué par un support (9) en forme d'arche formée de deux plots (6, 6') relié entre eux et sur lequel un ou deux bras (7, 7') sont mobiles.

De préférence, le dispositif de guidage est réalisé par deux plots disposés diamétralement opposés selon un plan passant par l'axe A de rotation de la girelle (4).

Dans une version préférée illustrée figure 2, le dispositif de guidage (5) est constitué d'une arche d'une forme cylindrique en U renversé. Les deux plots constituant cette arche présentent chacun en coupe une forme circulaire et un axe sensiblement parallèle à l'axe A de rotation de ladite girelle. Un ou deux bras (7, 7') de guidage d'un outil (8, 8') est ou sont mobile(s) sur cette arche.

Chaque bras (7, 7') peut effectuer des mouvements de rotation autour du plot (6, 6') selon l'axe vertical du plot, permettant ainsi de travailler la forme de la poterie et de régler son diamètre.

Chaque bras (7, 7') peut aussi se déplacer verticalement le long du plot (6, 6'), permettant ainsi de régler la hauteur de façonnage.

Suivant une version avantageuse, un bras (7, 7') de guidage peut aussi être placé sur la partie supérieure courbée de l'arche reliant les deux plots (6, 6'), permettant ainsi de façonner la partie supérieure de la poterie.

Suivant un mode de réalisation préférée, l'arche possède des encoches permettant de supporter les bras et de régler leur hauteur à des valeurs particulières.

Avantageusement, l'outil (8, 8') présente une surface de travail (10, 10') interchangeable, fixée de manière amovible, par exemple par clipage, à l'outil (8, 8'), comme illustré figure 3. Au cours de la fabrication, l'utilisateur va donc pouvoir utiliser différents outils selon l'action qu'il désire réaliser : centrage, façonnage ou décoration de la poterie.

De plus, l'outil (8, 8') présente une poignée (12, 12'). Selon un mode de réalisation, cette poignée (12, 12') est située sur une face (11, 11') opposée à une surface de travail (10, 10'). L'utilisateur peut ainsi poser ses mains à plats derrière l'outil et se rapprocher ainsi du geste réalisé à mains nues par le potier.

Selon un autre mode de réalisation de l'outil, illustré figure 1, la poignée (12, 12') est décalée radialement selon l'axe A par rapport à une surface de travail (10, 10'). Ce type de poignée permet à l'utilisateur d'appliquer une force plus importante de chaque côté de la poterie.

Dans cet autre mode, les poignées (12, 12') sont, par exemple en forme de T.

Le socle (3) est réalisé en matière plastique et est percé de trous destinés à permettre de ranger des outils. Il présente un évidemment (15) permettant d'accueillir un réservoir d'eau (16) amovible, illustré figure 4.

## Revendications

1. Tour de potier (1) pour le façonnage d'une poterie (2), du type comportant un socle (3) supportant une girelle (4) pouvant être entraînée en rotation selon un axe de rotation A, **caractérisé en ce qu'**il comporte un dispositif de guidage (5) comportant un outil (8,8') à deux bras (7,7'), actionnables manuellement permettant d'opérer sur ladite poterie (2) des efforts manuels diamétralement opposés par rapport à l'axe A de rotation de ladite girelle (4).

2. Tour de potier (1) selon la revendication 1, **caractérisé en ce que** ledit dispositif de guidage (5) est constitué par au moins un plot (6, 6') présentant un axe sensiblement parallèle à l'axe A de rotation de ladite girelle (4), au moins un bras (7, 7') de guidage de l'outil (8, 8') étant mobile par rapport audit plot (6, 6').

3. Tour de potier (1) selon la revendication 2, **caractérisé en ce que** ledit dispositif de guidage (5) est constitué par un support (9) en forme d'arche formée de deux plots (6, 6') relié entre eux.

4. Tour de potier (1) selon la revendication 3, **caractérisé en ce que** ledit support (9) est constitué d'une forme cylindrique en U renversé.

5. Tour de potier (1) selon l'une quelconque des revendications 1 à 4, **caractérisé en ce que** ledit outil (8, 8') présente une surface de travail (10, 10') interchangeable.

6. Tour de potier (1) selon l'une quelconque des revendications 1 à 5, **caractérisé en ce que** ledit outil (8, 8') présente une poignée (12, 12').

7. Tour de potier (1) selon la revendication 6, **caractérisé en ce que** ladite poignée (12, 12') est située sur une face (11, 11') opposée à une surface de travail (10, 10').

8. Tour de potier (1) selon la revendication 6, **caractérisé en ce que** ladite poignée (12, 12') est décalée radialement par rapport à une surface de travail (10, 10').

9. Tour de potier (1) selon l'une quelconque des revendications 1 à 8, **caractérisé en ce que** ledit socle (3) présente un évidemment (15) permettant d'accueillir un réservoir d'eau (16) amovible.

## Claims

1. Potter's wheel (1) for manufacturing a piece of pottery (2), of the type that comprises a base (3) supporting a wheelhead (4) capable of being driven in rotation about an axis of rotation A, **characterised in that** it comprises a guide device (5) comprising a tool (8, 8') with two arms (7, 7') that can be manually activated and make it possible to apply to said piece of pottery (2) diametrically opposite manual efforts in relation to the axis A of rotation of said wheelhead (4).

2. Potter's wheel (1) according to claim 1, **characterised in that** the guide device (5) consists of at least one stud (6, 6') with an axis that is substantially parallel to the axis A of rotation of said wheelhead (4), at least one arm (7, 7') for guiding the tool (8, 8') being mobile in relation to said stud (6, 6').

3. Potter's wheel according to claim 2, **characterised in that** said guide device (5) consists of an arch-shaped support (9) made up of two studs (6, 6') connected to each other.

4. Potter's wheel (1) according to claim 3, **characterised in that** said support (9) is an upside-down U-shaped cylinder.

5. Potter's wheel (1) according to any one of the claims from 1 to 4, **characterised in that** said tool (8, 8') has an interchangeable work surface (10, 10').

6. Potter's wheel (1) according to any one of the claims from 1 to 5, **characterised in that** said tool (8, 8') has a handle (12, 12').

7. Potter's wheel (1) according to claim 6, **characterised in that** said handle (12, 12') is located on a side (11, 11') that is opposite a work surface (10, 10').

8. Potter's wheel (1) according to claim 6, **characterised in that** said handle (12, 12') is radially shifted in relation to a work surface (10, 10').

9. Potter's wheel (1) according to any one of the claims from 1 to 8, **characterised in that** said base (3) has a recess (15) that is capable of accommodating a removable water reservoir (16).

## Patentansprüche

1. Töpferscheibe (1) für die Herstellung eines Tongefäßes (2) von dem Typ mit einem eine Drehscheibe (4) tragenden Sockel (3), die in Rotation gemäß einer Rotationsachse A angetrieben werden kann, **dadurch gekennzeichnet, dass** sie eine Führungsvorrichtung (5) mit einem Werkzeug (8, 8') mit zwei manuell zu betätigenden Armen (7, 7') umfasst, die es erlauben, auf dem genannten Tongefäß (2) im Verhältnis zur Rotationsachse A der genannten Drehscheibe (4) genau entgegen gesetzte manuelle Arbeiten vorzunehmen.

2. Töpferscheibe (1) gemäß Anspruch 1, **dadurch gekennzeichnet, dass** die genannte Führungsvorrichtung (5) aus wenigstens einem, eine deutlich parallele Rotationsachse A der genannten Drehscheibe (4) aufweisenden Anschlussstück (6, 6'), gebildet wird, wobei wenigstens ein Führungsarm (7, 7') des Werkzeugs (8, 8') im Verhältnis zu dem genannten Anschlussstück (6, 6')mobil ist.

3. Töpferscheibe (1) gemäß Anspruch 2, **dadurch gekennzeichnet, dass** die genannte Führungsvorrichtung (5) durch einen Träger (9) in aus zwei untereinander verbundenen Anschlussstücken (6, 6') geformter Bogenform gebildet wird.

4. Töpferscheibe (1) gemäß Anspruch 3, **dadurch gekennzeichnet, dass** der genannte Träger (9) aus einer zylindrischen, umgekehrten U-Form gebildet wird.

5. Töpferscheibe (1) gemäß Anspruch 1 bis 4, **dadurch gekennzeichnet, dass** das genannte Werkzeug (8, 8') eine austauschbare Arbeitsfläche (10, 10') aufweist.

6. Töpferscheibe (1) gemäß Anspruch 1 bis 5, **dadurch gekennzeichnet, dass** das genannte Werkzeug (8, 8') einen Handgriff (12, 12') aufweist.

7. Töpferscheibe (1) gemäß Anspruch 6, **dadurch gekennzeichnet, dass** der genannte Griff (12, 12') sich auf einer einer Arbeitsfläche (10, 10') gegenüber liegenden Seite (11, 11') befindet.

8. Töpferscheibe (1) gemäß Anspruch 6, **dadurch gekennzeichnet, dass** der genannte Griff (12, 12') im Verhältnis zu einer Arbeitsfläche (10, 10') radial verschoben ist.

9. Töpferscheibe (1) gemäß Anspruch 1 bis 8, **dadurch gekennzeichnet, dass** der genannte Sockel (3) eine die Aufnahme eines abnehmbaren Wasserbehälters (16) erlaubende Ausnehmung (15) aufweist.
